# EUROPÄISCHE PATENTSCHRIFT

(11) **EP 0 884 644 B1**
(45) Veröffentlichungstag und Bekanntmachung des Hinweises auf die Patenterteilung: **29.08.2001**
(21) Anmeldenummer: 98110652.9
(22) Anmeldetag: 10.06.1998
(51) Int. Cl.: G03D 15/00

(54) **Aufnahme- und Einlegeteil für Transportverpackungen von Photos und Filmkassetten**
Receiver and insert for transport packing of photos and film cassettes
Réceptacle et pièce d'insertion pour emballage de transport de photos et cassettes de film

(30) Priorität: 12.06.1997 DE 29710212 U; 15.10.1997 DE 29718148 U; 12.03.1998 DE 29804390 U
(43) Veröffentlichungstag der Anmeldung: 16.12.1998
(73) Patentinhaber: Krause, Klaus, 41464 Neuss (DE); Röttgen, Rolf, 40764 Langenfeld (DE)
(72) Erfinder: Krause, Klaus, 41464 Neuss (DE); Röttgen, Rolf, 40764 Langenfeld (DE)
(74) Vertreter: Schumacher, Horst, Dr. Dipl.-Phys.

(56) Entgegenhaltungen:
- EP-A- 0 735 421
- DE-A- 3 903 485
- US-A- 5 251 746

## Beschreibung

Die Erfindung betrifft ein Aufnahme- und Einlegeteil für den gemeinsamen Transport und gegebenenfalls die Aufbewahrung von in Kassetten aufbewahrten Photo-Negativen und Photos zur Aufnahme in einer als Transportverpackung dienenden Umverpackung, mit einer Kassetten-Aufnahmeschlaufe und einem damit verbundenen Photo-Aufnahmefach aus flächigem Verpakkungsmaterial. Bei diesem System werden nach dem Entwickeln die Photo-Negative in einer Kassette, vorzugsweise in der ursprünglichen Filmkassette für den belichteten Film aufbewahrt. Damit können die Photo-Negative nicht mehr in einer flachen Tasche zu den Photos in eine Umverpackung für den Rücktransport vom Photolabor zum Kunden gesteckt werden. Vielmehr muß die vergleichsweise sperrige Kassette aus Kunststoff oder ähnlichem Material in derselben Umverpackung zusammen mit dem Stapel von den flach aufeinanderliegenden Photos versandt werden.

Es ist bekannt, das Aufnahme- und Einlegeteil nach Art eines Buchrückens aus Pappe zu formen, bei dem nach Aufschlagen des Frontdeckels auf der einen Innenseite ein Photo-Aufnahmefach und auf der gegenüberliegenden Deckelinnenseite eine Kassetten-Aufnahmeschlaufe sowie ein Aufnahmefach für den sogenannten Index-Print zugänglich wird. Eine nennenswerte Immobilisierung der Photos, die einem ungewollten Dickerwerden des Aufnahme- und Einlegeteils im Bereich der Kassetten-Aufnahmeschlaufe entgegenwirkt, kann hierdurch nicht erreicht werden. Die Kassetten-Aufnahmeschlaufe weist zwei über den Kassettenumfang verteilte Sichtfenster auf, die ebenso breit wie die Aufbewahrungskassette lang ist. Hierdurch soll die eingeschobene Aufbewahrungskassette an einem Herausrutschen in oder entgegen der Einschieberichtung gehindert werden. Diese Gestaltung der Kassetten-Aufnahmeschlaufe erschwert allerdings die gewollte Wiederentnahme der Aufbewahrungskassette aus der Kassetten-Aufnahmeschlaufe.

Bei einem anderen bekannten Aufnahme- und Einlegeteil ist lediglich eine am Rand nicht begrenzte doppellagige Materialschicht aus Pappe vorgesehen, die an einer Außenseite eine Klarsichtfolie zum Einschieben des Index-Print aufweist. Eine Kassetten-Aufnahmeschlaufe ist entlang einer Schmalseite in einer über die Schmalseite hinausragenden Anordnung integriert. Die Kassetten-Aufnahmeschlaufe ist erheblich breiter als die Länge der Aufbewahrungskassette und mit rechtwinklig zur Einschieberichtung angeordneten Schlitzen versehen, deren Abstand der Länge der Aufbewahrungskassette entspricht. Die rechts und links der Schlitze sich erstrekkenden Schlaufenteile sind in Einschieberichtung mit Rillungen versehen, die ein Einknicken der beiden betreffenden Schlaufenbereiche bei eingeschobener Aufbewahrungskassette gestatten und dadurch Anschläge gegen das Verschieben der Aufbewahrungskassette bilden. Die Wiederentnahme der Aufbewahrungskassette macht es erforderlich, zwei benachbarte Schlaufenteile auf einer größeren Umfangslänge in Flucht miteinander zu bringen. Dies erfordert einige Geschicklichkeit. Die Photographien können im wesentlichen ungehindert auf dem Aufnahme- und Einlegeteil hin- und herrutschen und werden lediglich durch eine taschenförmige Umverpackung lagegesichert.

Bei einem weiteren bekannten Aufnahme- und Einlegeteil, siehe EP-0 735 421 A, das zur Not auch als Transportverpackung dienen kann, ist ein Zuschnitt aus Pappe zur Buchform geknickt und an einer der Deckelinnenseiten einstückig mit einem Photo-Aufnahmefach versehen, welches bei einer am Markterhältlichen Ansführungsform auf seiner beim Aufklappen des "Buchdekkels" sichtbar werdenden Außenfläche eine Folientasche für den Index-Print trägt. Das an drei Seiten geschlossene taschenförmige Photo-Aufnahmefach weist zwei voneinander getrennte Bereiche auf, deren Trennung durch eine in die Tasche integrierte Kassetten-Aufnahmeschlaufe erfolgt. Die Kassetten-Aufnahmeschlaufe ist also im Inneren dieser Tasche, d. h. von außen und selbst beim Aufschlagen des "Buchdeckels", verdeckt angeordnet und lediglich durch ein kleines Sichtfenster erkennbar. Diese Anordnung der Kassetten-Aufnahmeschlaufe hat nicht nur einen materialaufwendigen Zuschnitt des bahnenförmigen Pappematerials zur Folge, sondern bedingt auch einen relativ komplizierten Falz- und Klebevorgang bei der Herstellung. Außerdem bildet die Kassetten-Aufnahmeschlaufe einen kürzeren und einen längeren Zwickelbereich innerhalb der Tasche. In diesen Zwickelbereichen können sich die Photos einklemmen, so daß bei ihrem Einlegen oder ihrer Entnahme die Gefahr besteht, sie zu knicken. Ein Wiederentnehmen der Kassette ist hier besonders schwierig, weil die Kassetten-Aufnahmeschlaufe an einem Ende geschlossen ist.

Um zu erreichen, daß die Transportverpackung möglichst flach und die Breiten- und Längenabmessung möglichst klein bleibt, ohne daß ein Risiko der Beschädigung der Photos in Kauf genommen werden muß, wird vorgeschlagen, daß das Aufnahme- und Einlegeteil der eingangs erwähnten Art aus einem an zumindest zwei einander gegenüberliegenden Randzonen begrenzten Photo-Aufnahme-Tableau besteht, bei dem die eine erste Randzone aus einem zumindest zum Photo-Aufnahme-Tableau hin offenen Photo-Aufnahmefach besteht und bei dem die dem Photo-Aufnahmefach gegenüberliegende zweite Randbegrenzung aus der Kassetten-Aufnahmeschlaufe besteht.

Durch die Erfindung wird zum einen erreicht, daß die Photos von dem Tableau zumindest an der flachen Rückseite geschützt werden und daß die Transportverpackung durch das Photo-Aufnahme-Tableau gegen das Risiko des Verknickens der Photos geschützt wird, wobei die Photos durch die beiden einander gegenüberliegenden Randbegrenzungen des Photo-Aufnahme-Tableaus gegen Hin- und Herrutschen und Aufeinanderreiben weitgehend geschützt werden. Dennoch bleibt die Dicke der Transportverpackung im wesentlichen auf die Dicke der Photo-Negativ-Aufbewahrungskassette (zuzüglich der zweifachen Materialdicke der Aufnahmeschlaufe und der Wandstärke der Umverpackung) beschränkt. Da auch der Stapel an Photos eine gewisse Stapelhöhe aufweist, die sich unter Umständen nur unwesentlich von der flachsten Abmessung der Aufbewahrungskassette für die Photo-Negative unterscheidet, ist die Dicke dieser Transportverpackung auf das absolute Mindestmaß trotz ausreichenden Transportschutzes beschränkt. Da auch Panoramaphotos mit vergleichsweise hohem Seitenverhältnis erstellt und versandt werden müssen, wird es bevorzugt, die Breite des Aufnahme- und Einlegeteils und damit im wesentlichen die Breite der Transportverpackung auf die größte Kantenlänge der Photos zu beschränken. Die den Kurzseiten der Photos nahen Randzonen des Photo-Aufnahme-Tableaus stehen daher - vorzugsweise - über die größte Photo-Kantenlänge nicht oder allenfalls nur geringfügig über. Eine besondere Randbegrenzung an diesen beiden Randzonen ist zwar prinzipiell möglich, in der Regel jedoch ohne Risiko für die Photos entbehrlich.

Da das zweite Kantenmaß der Photos bei allen Photoformaten (Panoramaformat, Gruppenformat oder klassischem Format) in der Regel gleich sind, empfiehlt es sich, das als erste Randbegrenzung des Photo-Aufnahme-Tableaus dienende Photo-Aufnahmefach und die als zweite Randbegrenzung der ersten Randbegrenzung gegenüberliegende Kassetten-Aufnahmeschlaufe an den Breitseiten des Photo-Aufnahme-Tableaus respektive der Photos anzuordnen. Dadurch sind die Photos zwischen dem Photo-Aufnahmefach einerseits und der Kassetten-Aufnahmeschlaufe andererseits in der seitlichen Bewegung immobilisiert und können so gut wie nicht beschädigt werden. Mithin entspricht - bevorzugt - die Länge des Photo-Aufnahme-Tableaus im wesentlichen der Länge der langen Seite der Panoramaphotos während seine Breite kaum größer als die Breite der Photos zuzüglich der zweitkleinsten Abmessung der Aufbewahrungs-kassette für die Photo-Negative zu bemessen ist. Die fertig abgezogenen Photos werden also zueinander einigermaßen rutschfest in dem Aufnahme- und Einlegeteil gelagert und die vergleichsweise harte Aufbewahrungskassette für die Photo-Negative ist in der Kassetten-Aufnahmeschlaufe derart immobilisiert und von Verpackungsmaterial umgeben, daß eine Verletzung der Photos während des Transportes durch die Aufbewahrungskassette unterbunden wird.

Ein derartiges Aufnahme- und Einlegeteil kann im übrigen auch zur Archivierung der Photo-Negative und der zugehörigen Photos platzsparend und gut schützend verwendet werden.

Die erfindungsgemäßen Aufnahme- und Einlegeteile können auf verschiedene Weise optimiert werden: Damit das Aufnahme- und Einlegeteil möglichst stramm in eine Umverpackung hineinpaßt und ein Verknicken der Transportverpackung in den der Aufbewahrungskassette und den Photos benachbarten Zonen, die ansonsten unbenutzt bleiben, zu minimieren, wird vorgeschlagen, daß das Photo-Aufnahme-Tableau beidseitig der Kassetten-Aufnahmeschlaufen Tableauvorsprünge aufweist, die über die zweite Randbegrenzungslinie derart hinausragen, daß sie die Kassetten-Aufnahmeschlaufe in eine äußere, vorzugsweise etwa rechteckige Umfangslinie des Photo-Aufnahme-Tableaus miteinbeziehen. Dadurch wird den erheblichen Formatunterschieden der Aufbewahrungskassetten einerseits und der Photos andererseits Rechnung getragen.

Die Tiefe des Photo-Aufnahmefaches kann nach Wunsch des Kunden variieren, also besonders gering sein, wenn größte Kosteneinsparung im Vordergrund steht, oder besonders groß sein, wenn größter Schutz der Photos im Vordergrund steht.

Wenn das Photo-Aufnahme-Tableau zweilagig ausgebildet ist und die beiden Materiallagen an der die zweite Randbegrenzung aufweisenden Randzone, insbesondere einstückig, miteinander verbunden sind, wird dadurch erreichbar, daß die Tableaufläche vergleichsweise biegesteif wird, während die beiden Randbegrenzungen nur relativ geringe Wandstärken aufweisen können und insbesondere in die dritte Dimension leicht hineinbewegt werden können. Dadurch erleichtert sich sowohl das Aufrichten der Kassetten-Aufnahmeschlaufe in die Kassetten-Aufnahmestellung als auch das Anpassen der Dicke der ersten Randbegrenzung an die im Einzelfall entstehende Stapelhöhe von Photos. Soweit die beiden Materiallagen auch einstückig miteinander verbunden sind, wird das Aufnahme- und Einlegeteil aus einem einstückigen Zuschnitt, z. B. aus Kartonagenmaterial herstellbar, ohne daß ein bedeutender Verschnitt oder extreme Materialabmessungen erforderlich werden.

Insbesondere auch gegen Verschmutzung geschützt sind die in dem Aufnahme- und Einlegeteil befindlichen Photos dann, wenn ein schwenkbarer Deckel vorgesehen ist, der den frei zugänglichen Teil der Photos überdeckt. Der Deckel ist vorzugsweise auf der der ersten Randbegrenzung gegenüberliegenden Seite, d. h. an der die zweite Randbegrenzung aufweisenden Randzone, mit dem Photo-Aufnahme-Tableau, vorzugsweise einstückig, verbunden. Das Aufnahme- und Einlegeteil kann auch bei dieser Ausführung aus einem Stück durch Falzen und Kanten hergestellt werden, wenn das Photo-Aufnahme-Tableau einstückig ausgeführt ist. Ein Durchtrittsfenster in dem Deckel gestattet das völlige oder teilweise Durchtreten der aufgerichteten Kassetten-Aufnahmeschlaufe durch den in seiner geschlossenen Lage befindlichen Deckel.

Als Transportsicherung der Aufbewahrungskassette gegen Herausrutschen aus der Kassetten-Aufnahmeschlaufe, dienen vorzugsweise Anschlagselemente für die Stirnenden der Kassette, die einander gegenüberliegend an dem Photo-Aufnahme-Tableau angeordnet sind. Dabei sind die Anschlagselemente vorzugsweise etwa parallel, insbesondere unmittelbar benachbart, zu den einander gegenüberliegenden Längskanten der Kassetten-Aufnahmeschlaufe verlaufend angeordnet.

Es ist jedoch ebenfalls möglich, die Anschlagelemente durch zwei etwa parallel, insbesondere unmittelbar benachbart zu den einander gegenüberliegenden Längskanten der Kassetten-Aufnahmeschlaufe verlaufende, in das Photo-Aufnahme-Tableau eingearbeitete Schlitze auszubilden. Durch diese Maßnahme biegt sich der zwischen den Schlitzen befindliche von der Kassette zumindest teilweise überdeckte Bereich zumindest geringfügig durch und die jeweils sich außen an die Schlitze anschließenden Photo-Aufnahme-Tableau-Bereiche überragen den Innnenquerschnitt der Kassetten-Aufnahmeschlaufe, so daß die Kassette gegen ein Herausrutschen arretiert wird.

Die Kassetten-Aufnahmeschlaufe besteht vorzugsweise aus einer das Photo-Aufnahme-Tableau bildenden oder mitbildenden Materiallage, so daß Einstückigkeit des Aufnahme- und Einlegeteils bei geringstmöglichem Materialverschnitt erreicht werden kann.

Die Kassetten-Aufnahmeschlaufe weist, besonders bevorzugt, mindestens drei Ritz-, Nut- oder Rillungslinien auf, die etwa parallel zu einer Einschieberichtung der Kassetten über die Kassetten-Aufnahmeschlaufe verlaufen und ein Einnehmen einer polygonen Querschnittsform der Kassetten-Aufnahmeschlaufe beim Aufrichten der Kassetten-Aufnahmeschlaufe in ihre Kassetten-Aufnahmestellung gestatten.

Weitere Merkmale, die insbesondere das Handling und die Transportsicherheit der Photos und der Photo-Negative gewährleisten, sind in den Unteransprüchen enthalten und ergeben sich im übrigen aus der nachfolgenden Beschreibung eines Ausführungsbeispiels anhand der Zeichnung.

Die vorgenannten, sowie die beanspruchten und in dem Ausführungsbeispiel beschriebenen, erfindungsgemäß zu verwendenden Bauteile unterliegen hinsichtlich ihrer Größe, Formgestaltung, Materialauswahl und technischen Konzeption keinen besonderen Ausnahmebedingungen, so daß die in dem jeweiligen Anwendungsgebiet bekannten Auswahlkriterien uneingeschränkt Anwendung finden können.

Weitere Einzelheiten, Merkmale und Vorteile des Gegenstandes der Erfindung ergeben sich aus der nachfolgenden Beschreibung der zugehörigen Zeichnung, in der - beispielhaft - zwei bevorzugte Ausführungsformen dargestellt sind. In der Zeichnung zeigen
- Fig. 1: ein erstes Ausführungsbeispiel eines Aufnahme- und Einlegeteils als einstückiger Zuschnitt in Draufsicht;
- Fig. 2: dasselbe Aufnahme- und Einlegeteil in zusammengefalteter und gegebenenfalls geklebter gebrauchsfertiger Anordnung - entsprechend Ansicht A gemäß Fig. 3,
- Fig. 3: dasselbe Aufnahme- und Einlegeteil im Querschnitt - Schnitt entlang der Linie III-III gemäß Fig. 2;
- Fig. 4: von dem Aufnahme- und Einlegeteil nach Fig. 3 eine perspektivische Ansicht;
- Fig. 5: ein zweites Ausführungsbeispiel eines Aufnahme- und Einlegeteils in einer Fig. 1 entsprechenden Ansicht;
- Fig. 6: dasselbe Ausführungsbeispiel in einer Ansicht gemäß Fig. 2,
- Fig. 7: dasselbe Ausführungsbeispiel im Querschnitt - Schnitt entlang der Linie VII-VII gemäß Fig. 6,
- Fig. 8: dasselbe Ausführungsbeispiel in einer Ansicht gemäß Fig. 4;
- Fig. 9: ein drittes Ausführungsbeispiel in perspektivischer Ansicht;
- Fig. 10: ein viertes Ausführungsbeispiel in Ansicht von hinten sowie
- Fig. 11: ein fünftes Ausführungsbeispiel in Ansicht von vorne (zum Teil aufgebrochen).

Das in den Fign. 1 bis 4 dargestellte Ausführungsbeispiel eines Aufnahme- und Einlegeteils 10 besteht aus einem einteiligen im wesentlichen rechteckigen Zuschnitt aus Pappmaterial, wie er in Fig. 1 als Draufsicht erkennbar ist. Es weist einen aus ebenen Teilschichten 12A und 12B, die an einer Rillungslinie 12C einteilig miteinander verbunden sind, bestehendes Photo-Aufnahme-Tableau 12 auf. Die Teilschichten 12A und 12B werden nach einem 180°-Umlegen entlang der Rillungslinie 12C an ihren Berührungsflächen vorzugsweise mittels eines Klebemittels zur Bildung eines einigermaßen biegesteifen Tableaus miteinander verbunden.

Das Photo-Aufnahme-Tableau 12 weist an seinen beiden Langseiten Randbegrenzungen 14 respektive 16 auf. Die für die Aufnahme von Photos verwendbare Tableaufläche ist durch eine erste Randbegrenzungslinie 18 und gegenüberliegend durch eine zweite Randbegrenzungslinie 20 (Fig. 2) begrenzt. Dabei ergibt sich die zweite Randbegrenzungslinie 20 erst durch das Falten des Zuschnitts nach Fig. 1 und Verkleben von Berührungsflächen zu dem fertigen Aufnahme- und Einlegeteil nach Fig. 2.

Die erste Randbegrenzung 14 besteht in dem dargestellten insoweit bevorzugten Ausführungsbeispiel aus einem zur ersten Randbegrenzungslinie 20 parallelen, durch Ritzungslinien 22 gegliederten Materialstreifen 24, der entlang der ebenfalls als Ritzungslinie ausgebildeten ersten Randbegrenzungslinie 18 zunächst noch oben um etwa 90° aus der Tableauebene hochgebogen und sodann entlang einer oder mehrerer der Ritzungslinien 22 um insgesamt etwa weitere 90° zur Formung eines Photo-Aufnahmefaches 40 gebogen oder geknickt wird. Die mehreren zueinander parallelen Ritzungslinien 22 gestatten eine enge Anpassung des Photo-Aufnahmefaches an die Höhe des aufzubewahrenden bzw. zu transportierenden Stapels von Photos wie er beispielhaft in Fig. 3 dargestellt ist. Die Breite des Materialstreifens 24 richtet sich, wie in der allgemeinen Beschreibung erwähnt, danach, ob minimaler Materialverbrauch oder maximaler Schutz der Photos oder eine Mischung von beidem im Vordergrund steht. Zweckmäßigerweise ist der Materialstreifen 24 nicht wesentlich breiter als das breiteste Photo bzw. die für Photos nutzbare Breite des Photo-Aufnahme-Tableaus. Die zweite Randbegrenzung 20 wird mithin nur in Ausnahmefällen von dem um 180° umgelegten Materialstreifen 24 überdeckt, z. B. dann, wenn die dadurch bedingte Vergrößerung der maximalen Dicke des Aufnahme- und Einlegeteils unproblematisch ist.

Die von der ersten Randbegrenzungslinie 18 entfernten Eckbereiche des Materialstreifens 24 sind vorzugsweise deutlich gerundet, um unter allen Umständen ein Verkanten bzw. Verhaken dieser Ecken mit der Umverpackung zu vermeiden. Auch die gegenüberliegenden Ecken der Teilschicht 12B des Photo-Aufnahme-Tableaus 12 sind, allerdings geringfügiger, gerundet oder geschrägt, um bei einem etwaigen nicht fluchtenden Umlegen dieser Teilfläche 12B und Verkleben mit der Teilfläche 12A zu verhindern, daß sich eine seitlich das Tableau überstehende Verhakungskante ergibt.

Wie am besten aus Fig. 4 ersichtlich, wird die zweite Randbegrenzung 16 als Kassetten-Aufnahmeschlaufe 15 dadurch hergestellt, daß im Verbindungsbereich zwischen den Teilschichten 12A und 12B des Photo-Aufnahme-Tableaus 12 entlang der besonders gut in Fig. 1 erkennbaren durchgezogenen Linien ein Materialstreifen in Form einer Lasche 26 an drei Kanten freigestanzt wird, während er an seiner vierten Kante 16A mit der Teilschicht 12A verbunden bleibt und lediglich durch eine Rillung oder Ritzung definiert umknickbar ist. Zu der vierten Kante 16A parallele Rillungs- oder Ritzungslinien 16B, 16C und 16D gestatten es, die durch das Freistanzen gebildete Lasche 26 zu einem symmetrischen Polygonzug zu knicken und die Laschenendfläche 26A mit der Teilschicht 12A zu verkleben. Diese Verklebung und die Anordnung der Rillungs- oder Ritzungslinien 16A bis 16D erfolgt in der Weise, daß die Lasche 26 bei Nichtgebrauch flach in die Tableauebene hineingeschwenkt werden kann.

Die Kassetten-Aufnahmeschlaufe besteht, wie besonders aus Fig. 4 ersichtlich, in dem dargestellten insoweit bevorzugten Ausführungsbeispiel aus vier Teilflächen, von denen eine in der Tableauebene liegt und von der im Gebrauchszustand unteren Teilschicht 12A gebildet wird. Dies verleiht der Kassetten-Aufnahmelasche, aber auch dem Tableau selbst eine überraschend hohe Steifigkeit, welche dem Schutz der Aufbewahrungskassette 30 (in der Fig. 3 strichpunktiert dargestellt) aber vor allem auch dem Stapel 32 von Photos (in der Fig. 3 strichdoppelpunktiert dargestellt) zu Gute kommt. Diese Anordnung führt dazu, daß das Photo-Aufnahme-Tableau 12 jenseits der zweiten Randbegrenzungslinie 20 Tableauvorsprünge 11 und 13 bildet, zwischen denen die Kassetten-Aufnahmelasche angeordnet ist. Die Breite dieser Vorsprünge kann frei, insbesondere unabhängig vom Umfangsmaß der Kassetten-Aufnahmelasche gewählt werden. Bevorzugt wird diese Breite W so gewählt, daß bei aufgerichteter Kassetten-Aufnahmeschlaufe die äußere Tableaukante (Rillungslinie 12C) über die vierte Kante 16A seitlich derart hinausragt, daß also die äußere Begrenzung der aufgerichteten Kassetten-Aufnahmeschlaufe über die äußere Umfangslinie (Rillungslinie 12C) nicht hinausragt. Dies ist besonders deutlich in Fign. 3 und 4 ersichtlich.

Um die Gesamtbreite des Photo-Aufnahme-Tableaus auf ein Mindestmaß zu beschränken, kann es zweckmäßig sein, die Lagen der Kanten 16A und 16B der Kassetten-Aufnahmeschlaufe so anzuordnen, daß keine von beiden mit der Rillungslinie 12C zusammenfällt. Das führt dazu, daß bei flach liegender Kassetten-Aufnahmeschlaufe, wie in Fig. 2 dargestellt, die Kante 16B über die Rillungslinie 12C seitlich hinausragt. Folglich bildet sich ein Abstandsspalt G zwischen der Laschenendfläche 26A und der oberen Teilschicht 12B. Im übrigen kann die Laschenendfläche 26A auch beiderseitig Abstandspalte mit der Teilschicht 12B bilden, um eine Verdickung bei einem ungenauen Ankleben der Laschenendfläche 26A auf der unteren Teilschicht 12A zu vermeiden. Ein Fensterausschnitt 16E in der Kassetten-Aufnahmelasche gestattet es, die Seriennummer des darin aufgenommenen Filmes ohne weiteres zu erkennen.

Die Länge L der Kassetten-Aufnahmeschlaufe in Kassetteneinschiebe- und -entnahmerichtung D ist vorzugsweise ebenso groß wie die Länge der Aufbewahrungskassette 30 oder allenfalls geringfügig größer. Hierdurch wird sowohl eine sichere Lagefixierung der Aufbewahrungskassette als auch eine einfache Wiederentnahme erleichtert. In dem dargestellten und insoweit bevorzugten Ausführungsbeispiel bildet nämlich das Photo-Aufnahme-Tableau 12 im Bereich der Freistanzung für die Lasche 26 ein beiderseitiges Anschlagselements für die Aufbewahrungskassette 30 in Gestalt der an der Teilschicht 12B gebildeten Teilschichtstufen 28 (siehe Fign. 3 und 4).

Zwar ist in dem Ausführungsbeispiel die Position der Kassetten-Aufnahmeschlaufe etwa in der Mitte der Längskante (Breitseite) des Photo-Aufnahme-Tableaus 12 dargestellt; es ist aber ohne weiteres möglich, diese Position in Richtung auf eine der beiden Schmalseiten hin zu verlagern, wobei beide Tableauvorsprünge 11 und 13 dann natürlich in unterschiedliche Längen erhalten. Ebenso ist es möglich, auch mehrere, z. B. zwei oder drei, Kassetten-Aufnahmeschlaufen entlang der Tableaulängskante vorzusehen. Diese sind dann im wesentlichen gleich aufgebaut und in der Kassetteneinschiebe- und -entnahmerichtung D, vorzugsweise, seitlich voneinander beabstandet.

Schließlich ist es möglich den sogenannten Index-Print gesondert und gut sichtbar aufzubewahren. Hierzu sind auf der die Rückseite des Photo-Aufnahme-Tableaus bildenden Teilschicht 12A (siehe Fig. 1) Schlitze bzw. Freistanzungen 34 vorzusehen, welche aufgrund einer einander gegenüberliegenden spiegelbildlichen Anordnung das Festhalten des Randes eines Index-Prints 36, der in Fig. 1 strichdoppelpunktiert dargestellt ist, festzuklemmen.

In den Fign. 5 bis 8 ist in Fig. 1 bis 4 entsprechender Darstellungsweise ein zweites Ausführungsbeispiel eines erfindungsgemäßen Aufnahme- und Einlegeteils 10 dargestellt. Die funktionell entsprechenden Teile dieses Ausführungsbeispiels sind mit denselben Bezugszeichen versehen. Es wird insoweit auf die Beschreibung des ersten Ausführungsbeispiels anhand der Fig. 1 bis 4 verwiesen.

Im Unterschied zum ersten Ausführungsbeispiel ist jedoch - wie insbesondere aus den Fign. 7 und 8 ersichtlich - eine zweite Teilschicht nicht vorgesehen, statt dessen ist die einzige Schicht des Photo-Aufnahme-Tableaus 12 an Rillungslinien 12C und 12D zweifach um etwa 90° abgewinkelt. Die Verlängerung bildet daher einen Deckel 41, der mit Abstand zum Photo-Aufnahme-Tableau 12 verläuft.

Ein weiterer Unterschied besteht darin, daß an die erste Randbegrenzung 14 ein Materialstreifen 43 angeformt ist, die bis kurz vor die zweite Begrenzungslinie 20 reicht. Die Breite B des Materialstreifens 43 entspricht also der Breite des Photo-Aufnahme-Tableaus 12. Der Materialstreifen 43 überdeckt die vom Photo-Aufnahme-Tableau 12 abgewandte Seite eines Photostapels fast vollständig, so daß die Photos vor Verschmutzung besonders effektiv geschützt sind.

Einstückig sind einander gegenüberliegend an die seitlichen Begrenzungen 14A, 14B des Materialstreifens 43 Seitenlaschen 44 angeformt (Fig. 5), die jeweils drei parallel zu den Begrenzungen 14A, 14B verlaufende Rillungs- oder Ritzungslinien 45 aufweisen.

Wie besonders aus Fig. 8 ersichtlich ist, sind die Seitenlaschen 44 mit ihren Endflächen 44A/B (Fig. 5) mit der Rückseite des Photo-Aufnahme-Tableaus 12 - beispielsweise durch eine Verklebung - verbunden, so daß das Photo-Aufnahme-Tableau 12 zusammen mit dem Materialstreifen 43 und den Seitenlaschen 44 eine zur Kassetten-Aufnahmeschlaufe 15 hin offene Tasche bildet, die bei dieser Ausführungsform als Photo-Aufnahmefach dient.

Wie insbesondere Fig. 5 entnehmbar ist, sind in das Photo-Aufnahme-Tableau 12 zwei parallel verlaufende Schlitze 42 eingearbeitet, die in Richtung der seitlichen Begrenzungslinien der Ausstanzung, die der Bildung der Kassetten-Aufnahmeschlaufe dient, verlaufen. Nach Einfügen einer Aufbewahrungs-Kassette wölbt sich der Bereich zwischen den Schlitzen zumindest geringfügig nach außen (Fig. 7), so daß die äußeren Begrenzungen der Schlitze 42 in den Innenquerschnitt der Kassetten-Aufnahmeschlaufe hineinragen und ein ungewolltes Herausrutschen der Aufbewahrungs-Kassette verhindert.

Die in Fig. 4 bis 8 dargestellte Ausführungsform eines erfindungsgemäßen Aufnahme- und Einlegeteils 10 zeichnet sich insbesondere dadurch aus, daß die Photos rundum vor einem Herausrutschen gesichert sind. Dies erlaubt die Verwendung von Umverpackungen, die einseitig offen sind, wie beispielsweise handelsüblich Transporttaschen.

Das Ausführungsbeispiel nach Fig. 9 unterscheidet sich von dem Ausführungsbeispiel nach Figuren 5 bis 8 unter anderem dadurch, daß der Deckel 41 nur noch über eine einzige Rillungslinie 12C mit dem Photo-Aufnahme-Tableaus 12 verbunden ist und die dadurch gebildete Kante über die aufgerichtete Kassetten-Aufnahmeschlaufe nicht mehr wesentlich seitlich hinausragt. Außerdem hat die Lasche 26 seitliche Versteifungsflächen 26D und 26E erhalten.

Wie schon bei dem Ausführungsbeispiel nach Figuren 5 bis 8, entsteht durch das Freistanzen der Lasche 26 eine fensterähnliche Aussparung 41A im Deckel 41, welche den Durchtritt der aufgerichteten Kassetten-Aufnahmeschlaufe 15 beim Schließen des Deckels 41 gestattet und zusätzliche seitliche Anschläge gegen das unbeabsichtigte Herausfallen einer eingelegten Aufbewahrungs-Kassette bietet. Diese Anschläge entfallen nach Wiederöffnen des Deckels 41 automatisch und stellen somit eine sehr einfach wirksame Maßnahme zur Immobilisierung der eingelegten Aufbewahrungs-Kassette dar, ohne deren Wiederentnahme in irgendeiner Weise zu behindern.

Die weitere Besonderheit bei diesem dritten Ausführungsbeispiel besteht in einer etwa U-förmigen Stanzlinie 45 in dem Photo-Aufnahme-Tableau 12, welche unmittelbar unterhalb der Kassetten-Aufnahmeschlaufe 15 vorgesehen ist und die Laschenlängskanten 26B/26C sowie die Laschenendfläche 26A umgibt und jeweils an der Rillungslinie 12C endet. Dadurch ist es möglich, die Kassetten-Aufnahmeschlaufe 15 zumindest bei geöffnetem Deckel 41 um die Linie 12C herum zu verschwenken (siehe der gekrümmte Doppelpfeil R in Fig. 9) und einen extrem großen Index-Print 36 oder ein anderes Aufbewahrungsgut, welches eine längere Schmalseite als die aufzubewahrenden Photos hat, unter die durch die Stanzlinie 45 entstandene Lasche, d. h. unter die Kassetten-Aufnahmeschlaufe 15, zu schieben. Damit kann (etwa für überbreite Index-Prints) die gesamte Breite des Aufnahme- und Einlegeteils trotz des Vorhandenseins der Kassetten-Aufnahmeschlaufe 15 genutzt werden.

Die (fünfte) Ausführungsform, gemäß Fig. 10, stellt insoweit eine Abwandlung der Ausführungsform nach Figuren 5 bis 9 dar, daß die Seitenlaschen 44 auf der Rückseite des Photo-Aufnahme-Tableaus 12 nicht nur einen Bereich zu deren Verklebung mit der Unterseite des Photo-Aufnahme-Tableaus 12 aufweisen sondern zu ihren freien Enden hin Aufnahmeschlitze 44D für das Aufnehmen und Halten übergroßer Index-Prints 36 oder dergleichen bilden.

Das Ausführungsbeispiel nach Fig. 11 stellt eine auf dem Grundprinzip des ersten Ausführungsbeispiels (nach Fig. 1 bis 4) basierende Ausführungsform dar und wird folglich nur hinsichtlich seiner Unterschiede zum ersten Ausführungsbeispiel näher erläutert: Bei diesem fünften Ausführungsbeispiel ist der Materialstreifen 24 so breit, daß er in der dargestellten geschlossenen Gebrauchslage das gesamte Photo-Aufnahme-Tableau 12 einschließlich des Randstreifens W so gut wie völlig überdeckt. Hierdurch wird ein Vollschutz der Photos erreicht. An seiner freien Längskante weist der Materialstreifen 24 eine fensterähnliche Aussparung 24A auf, deren Zuschnitt so gewählt ist, daß die aufgerichtete Kassetten-Aufnahmeschlaufe 15 darin vollständig Platz findet. Die beiden seitlichen Schenkelkanten der Fensteraussparung 24A erstrecken sich also quer zur Kassetten-Einschiebe- und -Entnahme-Richtung D und befinden sich in der in der oberen Bildhälfte dargestellten geschlossenen Gebrauchslage vor den offenen Einschub- bzw. Entnahmeenden der Kassetten-Aufnahmeschlaufe 15. Hierdurch wird eine erheblich verbesserte Lagefixierung für eine eingelegte Aufbewahrungs-Kassette erreicht. Nach Aufklappen des Materialstreifens 24 (siehe gebogener Doppelpfeil S) wird damit ein wesentlicher Teil der Lagesicherung für die Aufbewahrungs-Kassette 30 entfernt, so daß nur noch die Teilschichtstufe 28 die Aufbewahrungs-Kassette an einem Herausrutschen aus der Kassetten-Aufbewahrungsschlaufe 15 hindert. Hierdurch wird also bei einfacher Wiederentnehmbarkeit der Aufbewahrungs-Kassette 15 eine außerordentlich sichere Immobilisierung derselben während des Transportes und der Lagerung des Aufnahme- und Einlegeteils 10 erreicht.

Ein weiterer Unterschied zum ersten Ausführungsbeispiel besteht beim fünften Ausführungsbeispiel darin, daß die Kassetten-Aufnahmeschlaufe 15 im aufgerichteten Zustand einen etwa rechteckigen Querschnitt hat, was in Fig. 11 daran ersichtlich ist, daß die Kanten 16A und 16B bzw. 16C und 16D in der Draufsicht zusammenfallen.

Eine weitere Besonderheit bei diesem Ausführungsbeispiel besteht in einer Seitenlasche 44, welche an einer Schmalseite des Photo-Aufnahme-Tableaus 12 vorgesehen und mit der Teilschicht 12A einstückig verbunden ist, wobei Rillungslinien 44C eine Höhenanpassung an den einzulegenden Photostapel erlaubt. In der Regel reicht es, die Seitenlasche 44 nur einseitig vorzusehen. Durch diese Seitenlasche, aber auch durch den vergleichsweise breiten Materialstreifen 24 wird die Steifigkeit des Aufnahme- und Einlegeteils 10 so stark erhöht, daß die Teilschicht 12B nicht die volle Breite des Photo-Aufnahme-Tableaus zu überdecken braucht. In dem dargestellten Ausführungsbeispiel endet die freie Kante der Teilschicht 12B etwa in Tableaumitte.

### Bezugszeichenliste

- 10: Aufnahme- und Einlegeteil
- 11: Tableau-Vorsprung
- 12: Photo-Aufnahme-Tableau
- 12A/B: Teilschichten
- 12C/D: Rillungslinie
- 13: Tableau-Vorsprung
- 14: erste Randbegrenzung
- 14A/B: Randbegrenzungen
- 15: Kassetten-Aufnahmeschlaufe
- 16: zweite Randbegrenzung
- 16A: vierte Kante
- 16B,C,D: Rillungs- oder Ritzungslinien
- 16E: Fensterausschnitt
- 18: erste Randbegrenzungslinie

- 20: zweite Randbegrenzungslinie
- 22: Ritzungslinien
- 24: Materialstreifen
- 24A: Fensteraussparung
- 26: Lasche
- 26A: Laschenendfläche
- 26B/C: Laschenlängskanten
- 26D/E: Versteifungsflächen
- 28: Teilschichtstufe

- 30: Aufbewahrungs-Kassette
- 32: Photostapel
- 34: Schlitze
- 36: Index-Print
- 38: Umverpackung

- 40: Photo-Aufnahmefach
- 41: Deckel
- 41A: Fensteraussparung
- 42: Schlitze
- 43: Materialstreifen
- 44: Seitenlasche
- 44A/B: Laschenendflächen
- 44C: Rillungslinien
- 44D: Aufnahmeschlitze
- 45: Rillungslinien
- 46: Stanzlinie

- G: Abstandsspalt
- W: Breite
- D: Kassetten-Einschiebe- und -Entnahme-Richtung
- L: Länge
- B: Breite
- S: Öffnungs-/Verschluß-Bewegung
- R: Schwenkbewegung

## Patentansprüche

1. Aufnahme- und Einlegeteil für den gemeinsamen Transport und gegebenenfalls die Aufbewahrung von in Kassetten (30) aufbewahrten Photo-Negativen und von Photos (32) zur Aufnahme in einer als Transportverpackung dienenden Umverpackung (38),
mit einer Kassetten-Aufnahmeschlaufe (15) und einem damit verbundenen Photo-Aufnahmefach aus flächigem Verpackungsmaterial,
**dadurch gekennzeichnet**, daß
das Aufnahme- und Einlegeteil ein an zumindest zwei einander gegenüberliegenden Randzonen begrenztes Photo-Aufnahme-Tableau (12) umfaßt, bei dem die eine erste Randbegrenzung (14) aus einem zumindest zum Photo-Aufnahme-Tableau (12) hin offenen Photo-Aufnahmefach (40) besteht und bei dem die dem Photo-Aufnahmefach (40) gegenüberliegende zweite Randbegrenzung (16) aus der Kassetten-Aufnahmeschlaufe (15) besteht.

2. Aufnahme- und Einlegeteil nach Anspruch 1, **dadurch gekennzeichnet**, daß die erste und zweite Randbegrenzung (14 und 16) jeweils an einer Breitseite des länglich geformten Photo-Aufnahme-Tableaus angeordnet sind.

3. Aufnahme- und Einlegeteil nach Anspruch 1 oder 2, **dadurch gekennzeichnet**, daß das Photo-Aufnahme-Tableau (12) beidseitig der Kassetten-Aufnahmeschlaufe (15) Tableauvorsprünge (11, 13) aufweist, die über die zweite Randbegrenzungslinie (20) derart hinausragen, daß sie die Kassetten-Aufnahmeschlaufe in eine erweiterte Umfangslinie des Photo-Aufnahme-Tableaus (12) miteinbeziehen.

4. Aufnahme- und Einlegeteil nach einem der Ansprüche 1 bis 3, **dadurch gekennzeichnet**, daß ein verschwenkbarer Deckel (41) vorgesehen ist, welcher an der die zweite Randbegrenzung (16) aufweisenden Randzone, insbesondere einstückig, mit dem Photo-Aufnahme-Tableau (12) verbunden ist.

5. Aufnahme- und Einlegeteil nach Anspruch 4, **dadurch gekennzeichnet**, daß der Deckel (41) oder ein anderer randverbundener Materialstreifen (24) eine fensterähnliche Aussparung (41A; 24A) für den Durchtritt der aufgerichteten Kassetten-Aufnahmeschlaufe (15) aufweist.

6. Aufnahme- und Einlegeteil nach einem der Ansprüche 1 bis 5, **dadurch gekennzeichnet**, daß das Photo-Aufnahme-Tableau (12) zweilagig ausgebildet ist und die beiden Materiallagen (12A, 12B) an der die zweite Randbegrenzung (16) aufweisenden Randzone, insbesondere einstükkig, miteinander verbunden sind.

7. Aufnahme- und Einlegeteil nach einem der Ansprüche 1 bis 6, **dadurch gekennzeichnet**, daß das Photo-Aufnahme-Tableau (12) einander gegenüberliegende Anschlagselemente (28) für die Stirnenden der Aufbewahrungs-Kassette (30) aufweist.

8. Aufnahme- und Einlegeteil nach Anspruch 6 oder 7, **dadurch gekennzeichnet**, daß zur Bildung der Anschlagelemente (28) zwei einander etwa parallel, insbesondere unmittelbar benachbart, zu den einander gegenüberliegenden Längskanten (26B, 26C) der Kassetten-Aufnahmeschlaufe verlaufend angeordnete, in das Photo-Aufnahme-Tableau (12) eingearbeitete Schlitze (42) vorgesehen sind.

9. Aufnahme- und Einlegeteil nach einem der Ansprüche 1 bis 8, **dadurch gekennzeichnet**, daß die Kassetten-Aufnahmeschlaufe aus einer das Photo-Aufnahme-Tableau (12) bildenden oder mitbildenden Materiallage (12A) besteht.

10. Aufnahme- und Einlegeteil nach einem der Ansprüche 1 bis 6, **dadurch gekennzeichnet**, daß die Kassetten-Aufnahmeschlaufe mindestens drei Ritz-, Nut- oder Rillungslinien (16B, 16C, 16D) aufweist, die etwa parallel zu einer Kassetten-Einschieberichtung D verlaufen und ein Einnehmen einer polygonen Querschnittsform der Kassetten-Aufnahmeschlaufe beim Aufrichten der Kassetten-Aufnahmeschlaufe in ihre Kassetten-Aufnahmestellung gestatten.

11. Aufnahme- und Einlegeteil nach einem der Ansprüche 1 bis 10, **dadurch gekennzeichnet**, daß mit der ersten Randbegrenzung (14), vorzugsweise einstückig, eine Lasche (43) verbunden ist.

12. Aufnahme- und Einlegeteil nach Anspruch 11, **dadurch gekennzeichnet**, daß die Lasche (43) etwa bis zur zweiten Begrenzungslinie (20) reicht, diese jedoch nicht überdeckt und daß die Lasche eine Breite aufweist, die etwa derjenigen des Photo-Aufnahme-Tableaus (12) entspricht.

13. Aufnahme- und Einlegeteil nach Anspruch 12, **dadurch gekennzeichnet**, daß mindestens eine Seitenlasche (44) vorgesehen ist, mittels welcher die Lasche (43) an einer zu der ersten Randbegrenzung (14) senkrechten Randbegrenzung (14A, 14B) verbunden ist.

14. Aufnahme- und Einlegeteil nach einem der Ansprüche 1 bis 13, gekennzeichnet durch einander gegenüberliegende Klemmlaschen auf der Tableau-Rückseite der Tableau-Vorderseite.

15. Aufnahme- und Einlegeteil nach einem der Ansprüche 1 bis 14, **dadurch gekennzeichnet**, daß die Kassetten-Aufnahmeschlaufe (15) um eine Längskante hochschwenkbar ist.

16. Aufnahme- und Einlegeteil nach Anspruch 15, **dadurch gekennzeichnet**, daß das Photo-Aufnahme-Tableau (12) eine die Kassetten-Aufnahmeschlaufe (15) an ihrer Unterseite teilweise umgebende, das Hochschwenken der Kassetten-Aufnahmeschlaufe (15) gestattende Stanzlinie (46) oder einen ähnlichen Freischnitt aufweist.

17. Aufnahme- und Einlegeteil nach einem der Ansprüche 1 bis 16, **dadurch gekennzeichnet**, daß auf der Rückseite des Photo-Aufnahme-Tableaus (12) angeordnete Seitenlaschen (44) Aufnahmeschlitze (44D) zum Festklemmen eines Indexprints (36) oder dergleichen aufweisen.

18. Aufnahme- und Einlegeteil nach einem der Ansprüche 1 bis 17, **dadurch gekennzeichnet**, daß eine im Gebrauchszustand aus der Tableauebene herausgeschwenkte Teilfläche der Kassetten-Aufnahmeschlaufe (15) in der Kassetteneinschiebe- und -entnahmerichtung (D) mit seitlichen Versteifungsflächen (26D) versehen ist, die über die Länge (L) der KassettenAufnahmeschlaufe (15) hinausragten.

19. Aufnahme- und Einlegeteil nach Anspruch 18, **dadurch gekennzeichnet**, daß die Versteifungsflächen (26D) eine etwa von der Tableauebene ausgehend ansteigende schräggeneigte Kante aufweisten.

20. Aufnahme- und Einlegeteil nach Anspruch 18 oder 19, **dadurch gekennzeichnet**, daß die aus der Tableauebene herausragende Versteifungsfläche (26D) sich in einer an ihr angrenzenden Teilfläche des Kassetten-Aufnahmeschlaufe als weiteren Versteifungsflächen (26E) fortsetzen.

21. Aufnahme- und Einlegeteil nach einem der Ansprüche 1 bis 20, mit einer zur Aufnahme des Aufnahme- und Einlegeteils als dessen Transportverpackung dienende Umverpackung (38).

## Claims

1. A receiving and insertion part which is for the transportation together and optionally storage together of photographic negatives stored in cassettes (30) and photographs (32) and which is to be received in external packaging (38) serving as transportation packaging, said receiving and insertion part having a cassette-receiving loop (15) and a photograph-receiving pocket which is made of planar packaging material and which is connected to the cassette-receiving loop,
**characterised in that** the receiving and insertion part comprises a photograph-receiving panel (12) bounded in at least two mutually facing edge zones, wherein the first edge boundary (14) comprises a photograph-receiving pocket (40) open at least towards the photograph-receiving panel (12) and wherein the second edge boundary (16) facing the photograph-receiving pocket (40) comprises the cassette-receiving loop (15).

2. A receiving and insertion part according to Claim 1, **characterised in that** the first and second edge boundary (14 and 16) are each arranged at a respective long side of the photograph-receiving panel having an elongated shape.

3. A receiving and insertion part according to Claim 1 or 2, **characterised in that** the photograph-receiving panel (12) has panel projections (11, 13) to either side of the cassette-receiving loop (15), which project beyond the second edge-boundary line (20) in such a manner that they include the cassette-receiving loop in an extended peripheral line of the photograph-receiving panel (12).

4. A receiving and insertion part according to any one of Claims 1 to 3, **characterised in that** a tiltable cover (41) is provided, which at the edge zone having the second edge boundary (16) is connected, in particular integrally, to the photograph-receiving panel (12).

5. A receiving and insertion part according to Claim 4, **characterised in that** the cover (41) or another material strip (24) connected to the edge has a window-like cut-out (41A; 24A) for passage of the erected cassette-receiving loop (15).

6. A receiving and insertion part according to any one of Claims 1 to 5, **characterised in that** the photograph-receiving panel (12) has two layers and the two material layers (12A, 12B) are connected to one another, in particular integrally, at the edge zone having the second edge boundary (16).

7. A receiving and insertion part according to any one of Claims 1 to 6, **characterised in that** the photograph-receiving panel (12) has mutually facing stop elements (28) for the end faces of the storage cassette (30).

8. A receiving and insertion part according to Claim 6 or 7, **characterised in that** two slits (42) - which are substantially parallel, in particular lying directly adjacent to one another, run towards the mutually facing longitudinal edges (26B, 26C) of the cassette-receiving loop and are made in the photograph-receiving panel (12) - are provided to form the stop elements (28).

9. A receiving and insertion part according to any one of Claims 1 to 8, **characterised in that** the cassette-receiving loop is composed of a material layer (12A) forming or jointly forming the photograph-receiving panel (12).

10. A receiving and insertion part according to any one of Claims 1 to 6, **characterised in that** the cassette-receiving loop has at least three scored or grooved lines (16B, 16C, 16D) which run substantially parallel to a cassette insertion direction D and which permit the cassette-receiving loop to assume a polygonal cross-sectional form when the cassette-receiving loop is erected in its cassette-receiving position.

11. A receiving and insertion part according to any one of Claims 1 to 10, **characterised in that** a flap (43) is connected, preferably integrally, to the first edge boundary (14).

12. A receiving and insertion part according to Claim 11, **characterised in that** the flap (43) extends substantially as far as the second boundary line (20), but does not overlap the latter, and in that the width of the flap substantially corresponds to that of the photograph-receiving panel (12).

13. A receiving and insertion part according to Claim 12, **characterised in that** at least one lateral flap (44) is provided, by means of which the flap (43) is connected at an edge boundary (14A, 14B) which is perpendicular to the first edge boundary (14).

14. A receiving and insertion part according to any one of Claims 1 to 13, characterised by mutually facing clamping flaps on the rear of the panel front.

15. A receiving and insertion part according to any one of Claims 1 to 14, **characterised in that** the cassette-receiving loop (15) is pivotable upwards about a longitudinal edge.

16. A receiving and insertion part according to Claim 15, **characterised in that** the photograph-receiving panel (12) has a punched line (46), or a similar freeing incision, which partially surrounds the underside of the cassette-receiving loop (15) and which permits the upwards pivoting of the cassette-receiving loop (15).

17. A receiving and insertion part according to any one of Claims 1 to 16, **characterised in that** lateral flaps (44) arranged on the rear of the photograph-receiving panel (12) have receiving slots (44D) to secure an index print (36) or the like.

18. A receiving and insertion part according to any one of Claims 1 to 17, **characterised in that** a partial surface, pivoted out of the panel plane in the in-use state, of the cassette-receiving loop (15) is provided with lateral stiffening surfaces (26D) in the cassette insertion and withdrawal direction (D), said stiffening surfaces (26D) projecting beyond the length (L) of the cassette-receiving loop (15).

19. A receiving and insertion part according to Claim 18, **characterised in that** the stiffening surfaces (26D) have a sloping edge which ascends substantially from the panel plane.

20. A receiving and insertion part according to Claim 18 or 19, **characterised in that** the stiffening surfaces (26D) projecting out of the panel plane continue as further stiffening surfaces (26E) in an adjacent partial surface of the cassette-receiving loop.

21. A receiving and insertion part according to any one of Claims 1 to 20, having external packaging (38) which serves to receive the receiving and insertion part in the capacity of its transportation packaging.

## Revendications

1. Pièce de réception et d'insertion pour le transport commun et le cas échéant la conservation d'épreuves négatives de photos conservées dans des cassettes (30) et de photos (32) pour la réception dans un emballage d'ensemble (38) servant d'emballage de transport ;
avec une boucle de réception de cassettes (15) et un logement de photos relié à celle-ci en un matériau d'emballage plat,
**caractérisée en ce que**
la pièce de réception et d'insertion comprend un tableau de réception de photos (12) délimité à au moins deux zones de bord opposées l'une à l'autre, où la première délimitation de bord (14) est constituée d'un logement de photos (40) ouvert au moins vers le tableau de réception de photos (12), et où la deuxième délimitation de bord (16) opposée au logement de photos (40) est constituée de la boucle de réception de cassettes (15).

2. Pièce de réception et d'insertion selon la revendication 1, **caractérisée en ce que** les première et seconde délimitations de bord (14 et 16) sont disposées chacune à un côté large du tableau de réception de photos d'une forme allongée.

3. Pièce de réception et d'insertion selon la revendication 1 ou 2, **caractérisée en ce que** le tableau de réception de photos (12) présente des saillies de tableau (11, 13) des deux côtés de la boucle de réception de cassettes (15), qui font saillie sur la deuxième ligne de délimitation de bord (20) de façon à faire rentrer la boucle de réception de cassettes dans une ligne de pourtour élargie du tableau de réception de photos (12).

4. Pièce de réception et d'insertion selon l'une des revendications 1 à 3, **caractérisée en ce qu**'il est prévu un couvercle pivotant (41) qui est relié à la zone de bord présentant la deuxième délimitation de bord (16), notamment en une pièce, au tableau de réception de photos (12).

5. Pièce de réception et d'insertion selon la revendication 4, **caractérisée en ce que** le couvercle (41) ou une autre bande de matériau (24) liée au bord présente un évidement (41A ; 24A) semblable à une fenêtre pour le passage de la boucle de réception de cassettes érigée (15).

6. Pièce de réception et d'insertion selon l'une des revendications 1 à 5, **caractérisée en ce que** le tableau de réception de photos (12) est réalisé en deux couches, et que les deux couches de matériau (12A, 12B) sont reliées entre elles à la zone de bord présentant la deuxième délimitation de bord (16), notamment en une pièce.

7. Pièce de réception et d'insertion selon l'une des revendications 1 à 6, **caractérisée en ce que** le tableau de réception de photos (12) présente des éléments de butée opposés (28) pour les extrémités frontales de la cassette de conservation (30).

8. Pièce de réception et d'insertion selon la revendication 6 ou 7, **caractérisée en ce que** pour la formation des éléments de butée (28) sont prévues deux fentes (42) à peu près parallèles l'une à l'autre, notamment directement avoisinantes, disposées pour s'étendre aux arêtes longitudinales (26B, 26C) opposées l'une à l'autre de la boucle de réception de cassettes, ménagées dans le tableau de réception de photos (12).

9. Pièce de réception et d'insertion selon l'une des revendications 1 à 8, **caractérisée en ce que** la boucle de réception de cassettes est constituée d'une couche de matériau (12A) formant ou contribuant à former le tableau de réception de photos (12).

10. Pièce de réception et d'insertion selon l'une des revendications 1 à 6, **caractérisée en ce que** la boucle de réception de cassettes présente au moins trois lignes en forme de fente, de rainure ou de gorge (16B, 16C, 16D) qui s'étendent à peu près parallèlement à une direction d'insertion de cassettes D et qui permettent l'adoption d'une forme polygonale en section transversale de la boucle de réception de cassettes lors du dressage de la boucle de réception de cassettes dans sa position de réception de cassettes.

11. Pièce de réception et d'insertion selon l'une des revendications 1 à 10, **caractérisée en ce qu**'une languette (43) est reliée de préférence en une pièce à la première délimitation de bord (14).

12. Pièce de réception et d'insertion selon la revendication 11, **caractérisée en ce que** la languette (43) s'étend approximativement jusqu'à la deuxième ligne de délimitation (20), cependant sans recouvrir celle-ci, et en ce que la languette a une largeur qui correspond à peu près à celle du tableau de réception de photos (12).

13. Pièce de réception et d'insertion selon la revendication 12, **caractérisée en ce qu**'au moins une languette latérale (44) est prévue au moyen de laquelle la languette (43) est reliée à une délimitation de bord (14A, 14B) perpendiculaire à la première délimitation de bord (14).

14. Pièce de réception et d'insertion selon l'une des revendications 1 à 13, caractérisée par des languettes de serrage qui se font face sur le côté arrière du côté avant du tableau.

15. Pièce de réception et d'insertion selon l'une des revendications 1 à 14, **caractérisée en ce que** la boucle de réception de cassettes (15) peut être amenée à pivoter vers le haut autour d'une arête longitudinale.

16. Pièce de réception et d'insertion selon la revendication 15, **caractérisée en ce que** le tableau de réception de photos (12) présente une ligne estampée (46) ou une coupe similaire entourant partiellement la boucle de réception de cassettes (15) à son côté inférieur et permettant le pivotement vers le haut de la boucle de réception de cassettes (15).

17. Pièce de réception et d'insertion selon l'une des revendications 1 à 16, **caractérisée en ce que** des languettes latérales (44) disposées au côté arrière du tableau de réception de photos (12) présentent des fentes de réception (44D) pour le serrage d'une impression index (36) ou analogue.

18. Pièce de réception et d'insertion selon l'une des revendications 1 à 17, **caractérisée en ce qu**'une face partielle de la boucle de réception de cassettes (15) amenée à pivoter à l'état d'utilisation hors du plan du tableau présente dans la direction d'insertion et de retrait de cassettes (D) des faces de renforcement latérales (26D) qui font saillie sur la longueur (L) de la boucle de réception de cassettes (15).

19. Pièce de réception et d'insertion selon la revendication 18, **caractérisée en ce que** les faces de renforcement (26D) présentent une arête remontant approximativement en biais à partir du plan de tableau.

20. Pièce de réception et d'insertion selon la revendication 18 ou 19, **caractérisée en ce que** les faces de renforcement (26D) dépassant du plan de tableau se prolongent en une face partielle avoisinant celles-ci de la boucle de réception de cassettes comme faces de renforcement supplémentaires (26E).

21. Pièce de réception et d'insertion selon l'une des revendications 1 à 20, avec un logement pour la pièce de réception et d'insertion comme emballage d'ensemble (38) servant d'emballage de transport pour celle-ci.
